# EUROPÄISCHE PATENTANMELDUNG

(11) **EP 0 587 956 A1**
(43) Veröffentlichungstag der Anmeldung: **23.03.1994**
(21) Anmeldenummer: 92810684.8
(22) Anmeldetag: 07.09.1992
(51) Int. Cl.: E05G 1/024

(54) **Sicherheitswandung**

(30) Priorität: 13.09.1991 CH 2698/91; 10.12.1991 CH 3621/91
(71) Anmelder: Hügli, Hanspeter, CH-3066 Stettlen (CH)
(72) Erfinder: Hügli, Hanspeter, CH-3066 Stettlen (CH)
(74) Vertreter: Roshardt, Werner Alfred, Dipl.-Phys.

(57) **Zusammenfassung**

In einer Sicherheitswandung, wie sie insbesondere im Tresorbau zur Anwendung kommt, sind zusammen mit dem Beton Abschnitte von gebrauchten Autopneus (1) eingegossen. Der aus gummiartigem, elastischem Material bestehende Pneuabschnitt wirkt einerseits als Daempfer auf mechanische und sprengtechnische Angriffsmittel und reduziert so deren zerstoererische Wirkung. Zudem uebt er eine hohe Bremskraft auf Kernbohrer aus. Thermische und chemische Angriffe auf die Wandung werden andererseits durch die deutlich verlaengerte Ueberwindungszeit und die intensive Rauch und Gasentwicklung durch den Abschnitt erschwert.

Die erfindungsgemaesse Wandung kann sehr preisguenstig erstellt und mit andern Schutzmitteln zusaetzlich verstaerkt werden. Gleichzeitig wird ein positiver Beitrag zur Loesung des Entsorgungsproblems fuer Altreifen geliefert.

## Beschreibung

Die vorliegende Erfindung betrifft eine Sicherheitswandung aus Beton, wie sie insbesondere beim Tresorbau zur Anwendung kommt. Solche Sicherheitswandungen, die natuerlich auch Decken, Boeden, Tueren oder andere Schutzteile sein koennen, sollen eine moeglichst hohe Einbruchsicherheit bieten. Sie haben daher die Aufgabe, einem Einbruchsversuch moeglichst hohen und langandauernden Widerstand entgegenzusetzen.

Der Angriff auf die Wandung kann auf mechanische Art, z.B. mittels Kernbohrer, oder auf thermisch-bzw. chemische Art, z.B. mittels Sauerstofflanze oder auf sprengtechnische Art erfolgen.

Bisher bekannte Sicherheitswandungen enthalten im allgemeinen Abwehrelemente, die fuer sich einzeln speziell gegen eine der genannten Angriffsarten konzipiert wurden. Bekannt sind beispielsweise sog. Bohrschutzelemente, die einen Kronenbohrer am Vordringen hindern oder durch mechanische Kraftumleitung (Schlagwirkung) die Kronenelemente zerstoeren oder den Bohrer selbst deformieren. Gegen andere Angriffstechniken, z.B. Sprengmittel, sind sie jedoch weitgehend wirkungslos. Derartige Elemente, wie auch die bekannten Platten aus hochfestem Stahl, sind sehr teuer. Falls sie vor dem Angriff identifiziert und lokalisiert werden koennen, muss zudem ihre rasche Ueberwindung durch gezielt eingesetzte Angriffstechniken befuerchtet werden.

Es ist nun Aufgabe der vorliegenden Erfindung, eine in wirtschaftlicher Hinsicht guenstige Sicherheitswandung anzugeben, die sowohl mechanischen, thermischen, chemischen und sprengtechnischen Angriffen hohen Widerstand entgegensetzt. Zudem soll ihr Aufbau, d.h. ihre innere Struktur, vor dem eigentlichen Angriff nicht oder nur sehr ungenau bestimmbar sein.

Geloest wird diese Aufgabe durch die im Anspruch 1 aufgefuehrte Lehre. Ausfuehrungsarten sind durch die abhaengigen Ansprueche 2 bis 10 gekennzeichnet.

Auf dem Gebiet der allgemeinen Bautechnik ist an sich die Integration gummiartiger, elastischer Koerper in Betonwaende bereits bekannt (u.a. CH-667 450, DE-37 32 987). Bezweckt wird bei diesen Applikationen aber entweder eine thermische Isolationsfunktion oder ein mechanischer Schutz anderer im Beton eingelagerter Teile, z.B. von Kabeln. Die Gummikoerper werden meist durch Zerkleinerung von Altpneus gewonnen und entweder dem fluessigen Beton beigemischt oder lagenfoermig auf bereits vorbetonierte Flaechen aufgebracht. Es ist aber auch bekannt, Pneus z.B. in Streifen zu schneiden und um den zu schuetzenden Gegenstand vor dem Betonieren zu legen oder zu wickeln.

Gemaess der vorliegenden Erfindung wird nun den in einer vergossenen Masse eingelagerten gummiartigen Bestandteilen eine gaenzlich neue Funktion zugeordnet, naemlich den Widerstand gegen Zerstoerung und Durchdringung der Wandung zu erhoehen. Die Verwendung von gummiartigem Material hat in ueberraschender Weise gezeigt, dass eine mit derartigem Material durchsetzte Wandung mit den bekannten Einbruchstechniken kaum oder zumindest nur sehr erschwert ueberwunden werden kann. Bei der vergossenen Masse kann es sich beispielsweise um Beton oder kunststoffvergueteten Beton oder Kunststoff handeln.

Bei mechanischem Angriff z.B. mittels wassergekuehltem Kronenbohrer, wird wohl das gummiartige Material von der Krone in deren Schnittbereich zerteilt. Gleichzeitig werden aber offenbar dem Schnitt benachbarte Bereiche des elastischen Materials komprimiert. Die beiden verbleibenden Haelften federn nach Durchgang der Krone auf deren Traegerzylinder zurueck und ueben auf diesen eine hohe Bremskraft aus. Es wurde festgestellt, dass voluminoesere Teile eine hoehere Bremswirkung aufbauen koennen als schlankere. Die optimale Bestandteilgroesse bzw. deren Volumen haengt daher von der Form und der Elastizitaet des gummiartigen, elastischen Materials ab.

Dieser Bremseffekt des Gummis auf den Kronenbohrer bzw. dessen Mantel wird massgeblich durch die Vorspannung des Gummis durch den diesen umhuellenden Verguss, z.B. Beton, beeinflusst. Diese Vorspannung ist eine direkte Folge der anspruchsgemaess verlangten Einlagerung der gummiartigen Bestandteile in der vergossenen Masse, uebt doch diese vor der Erstarrung zumindest mit ihrer statischen Druckkraft auf die Bestandteile eine Vorspannung ausd. Selbstverstaendlich kann diese statische Druckkraft auch durch aeussere Massnahmen waehrend des Vergiessens bzw. Erstarrens der Masse, z.B. durch zusaetzlich zum Eigengewicht aufgebrachte externe gerichtete oder ungerichtete Kraefte berlagert werden. Diese neuen Erkenntnisse erklaeren auch die frueher in der Fachwelt oft geaeusserten negativen Erfahrungen mit Gummi als Schutzmittel gegen mechanische Angriffe. Nicht durch aeusseren Druck vorgespannter Gummi laesst sich tatsaechlich rel. rasch mit genannten Angriffsmitteln durchdringen. Entgegen diesem frueheren Urteil der Fachwelt ermoeglicht die hier beschriebene Erfindung nunmehr, Gummi als hochwirksames Widerstandsmaterial einzusetzen.

Dank seiner Elastizitaet setzt das gummiartige Material auch einem Meissel einen hohen, ja fast unueberwindbaren Widerstand entgegen. Die hier zugrundeliegende Daempfungsfunktion ist auch fuer die wirkungsvolle Absorption der Sprengschockwelle(n) verantwortlich.

Wird das gummiartige Material thermisch oder chemisch angegriffen, entwickelt es Rauch und Gase, die ein Weiterarbeiten verunmoeglichen oder zumindest stark beeintraechtigen. Guenstig wirken sich auch die hohe thermische Isolationswirkung und das hochviskose Abschmelzen bzw. Verkohlen des Materials auf den Schutz des Betons bzw. die Wirkungsverminderung der Angriffsmittel auf die Verlaengerung der Ueberwindungszeit aus.

Die bisher geschilderte Wirkung des gummiartigen Materials laesst sich durch zusaetzlich eingebrachte Stoffe steigern (vergl. PA 2). Als Inhaltsstoffe sind beispielsweise denkbar:
- Feststoffeinlagen in Form von Netzen, Geflechten o.dgl, z.B. aus Stahl.
- Feinverteilte Feststoffpartikel zur Erhoehung des Durchdringungswiderstandes des gummiartigen Materials oder dessen Abrasionswirkung auf den Bohrer.
- Feinverteilte Fluessigkeitseinlagerungen, z.B. Schmiermittel, die beispielsweise die Schneidwirkung des Bohrers reduzieren.

Eine sowohl in technischer wie insbesondere auch wirtschaftlicher und umweltbezogener Hinsicht guenstige Ausfuehrungsform der Wandung ist gemaess Anspruch 3 aufgebaut. Bei gebrauchten Autopneus ergibt sich in besonders vorteilhafter Weise eine feste Verbindung zwischen der Restprofilierung auf der Laufflaeche wie auch zwischen der angewitterten uebrigen Oberflaeche und dem umhuellenden Beton (vergl. PA 5). Dadurch kann der Pneuteil kaum durch Herausreisssen aus dem Beton entfernt werden. Selbstredend wird die Umwelt von einem Entsorgungsproblem zumindest teilweise entlastet.

Handelsuebliche Pneus enthalten vielfach z.B. metallische Einlagen und/oder spezielle Zusaetze zur Erhoehung der Abriebfestigkeit. Diese an sich auf die Strassennutzung ausgerichteten Vorkehrungen erhoehen in vorteilhafter Weise auch die Schutzwirkung der Bestandteile in der Wandung.

Aus dem bisher Geschilderten laesst sich bereits ableiten, dass durch Variation der freien Parameter Form, Groesse und Verteilungsspektrum der Bestandteile eine Vielzahl spezifischer Ausfuehrungsformen realisierbar sind. In nicht abschliessend zu betrachtender Aufzaehlung werden im folgenden einige Parametereinfluesse diskutiert. Dabei wird angenommen, dass die Bestandteile aus Fahrzeugpneus (Reifen) stammen.

### a) Variation der Bestandteilgroesse

Der Reifen kann ganz oder zerschnitten verwendet werden. Je nach Wandungsstaerke koennen von kleinen Rollerpneus bis hin hin zu Grosspneus alle bekannten Pneuabmessungen eingesetzt werden.

### b) Variation der Bestandteilform.

Primaer wird die Form der Bestandteile durch die Lage des Schnittes oder der Schnitte im Ausgangspneu bestimmt. Als weiteres Formgestaltungsmittel koennen Einschnitte o.dgl. vorhanden sein. Die dabei entstandenen Lappen koennen entweder ausgebogen und/oder gegenueber ihrer urspruenglichen Lage verdreht sein. Mittels Draehten oder Klammern lassen sich die Lappen in der gewuenschten Relation zum Grundkoerper fixieren. All diese Massnahmen helfen mit, den Ausreisswiderstand der Bestandteile zu erhoehen.

### c) Variation des Gehaltes an Bestandteilen.

Je nach gewuenschter innerer Struktur koennen homogene Wandungen aus geometrisch gleichen oder aehnlichen Bestandteilen bis hin zu Wandungen mit vollstaendig unregelmaessiger innerer Verteilungen durch Mischen von in Form bzw. Groesse sich unterscheidender Bestandteile aufgebaut werden. Selbstverstaendlich laesst sich auch der lokale Anteil des gummiartigen Materials von nahezu homogen bis weitgehend inhomogen variieren. Ebenso lassen sich Pneus unterschiedlichster Herkunft und Materialeigenschaft (z.B. Elastizitaet, Reissfestigkeit, Haerte, Zusammensetzung u.ae.) mischen. Letztere Angabe weist auch darauf hin, dass selbstverstaendlich gummiartige Teile mit speziellen Eigenschaften nicht von handelsueblichen Pneus stammen muessen sondern separat hergestellt sein koennen. Denkbar sind dann auch beliebige Mischverhaeltnisse derartiger Spezialbestandteile mit z.B. Autopneuabschnitten.

Eine zusaetzliche Sicherheitskomponente wird durch Kombination der beschriebenen Bestandteile mit weiteren Schutzmitteln erreichen. Dabei hat sich als besonders guenstig erwiesen, den Bestandteil als Halter bzw. Traeger fuer diese Mittel einzusetzen. Durch dieser Massnahme laesst sich der Material-und Aufbauzeit-Aufwand fuer eine erfindungsgemaesse Wandung mit hoher Schutzwirkung minimal halten.

### d) Zusaetzl. Einsatz chemischer/thermischer Mittel.

Obwohl Pneumaterial bei Abbrand zu starker Rauch-und Gasentwicklung neigt, kann die Wirkung durch zusaetzliche Stoffe (dem Fachmann seit langem bekannte aber auch neue) verbessert werden. Derartige Zusatzstoffe koennen entweder auf die zum Einbetonieren bereitgestellten Pneuteile aufgebracht oder in deren Inneres eingebracht, z.B. eingesteckt werden. Bei speziell gefertigten Bestandteilen lassen sich diese Stoffe z.T. in die elastische Masse waehrend deren Herstellung oder Verarbeitung in Granulat oder dgl. Form einbringen.

### e) Zusaetzlicher Einsatz mechanischer Mittel

Nebst Schrotteilen oder Kugeln aus Metall sind dem Fachmann verschiedenste andere mechanische Bohrschutzmittel bekannt. Die kanalartige Querschnittsform von Pneus und zweckmaessig zerteilten Pneuabschnitten eignet sich dabei besonders gut als Traeger derartiger Bohrschutzmittel. Damit diese meist in grosser Zahl eingesetzten Teile vor und waehrend des Einbetonierens der Bestandteile nicht aus diesen fallen und im Beton immobilisiert werden, wird zweckmaessigerweise der Bestandteil nach dem Einfuellen der Mittel mit einer Rueckhaltehuelle, z.B. einer Schrumpffolie o.dgl. ganz oder bereichsweise umhuellt. Stangenfoermige Mittel, z.B. Bohrschutzelemente, lassen sich in vorteilhafter Weise durch zwei enge Schlitze im gummiartigen Material klemmend verankern.

Versuche haben bestaetigt, dass derart aufgebaute Wandungen bereits einen hohen Sicherheitsstandard erreichen. Nebst einer intensiven Rauch-und Gasbildung beim thermischen wie auch mechanischen Angriff zeichnen sich diese Wandungen durch hohe Sprengdruckabsorption und hohen Bohrwiderstand aus. Letzterer Widerstand basiert auf der Bremswirkung des elastischen Gummis auf den Kernbohrer.

Waehrend diesen zahlreichen und aufwendigen Versuchen wurde aber auch festgestellt, dass sowohl beim Einsatz ganzer Pneus wie auch einzelner Pneuabschnitte noch Nachteile vorliegen. Wird beispielsweise durch Probebohrungen oder reine Zufaelligkeiten festgestellt, dass ein ganzer Pneu an einer bestimmten Stelle im Beton liegt, kann gezielt an dieser Stelle der Beton abgearbeitet werden. Das zentrale Loch im Pneu kann anschliessend wie ein Mannloch durchstiegen werden.

Kleinere Pneuabschnitte lassen sich andererseits einzeln aus der Wandung herausarbeiten, insbesondere wenn sie nicht genuegend fest im Restbeton verankert sind. Speziell bei kleineren Stuecken ist die Gefahr gross, dass Lufteinschluesse oder andere Inhomogenitaeten den Sitz im Beton negativ beeinflussen.

Diese Erfahrungen haben mitgeholfen, die dieser Erfindung zugrundeliegende weitere Hauptaufgabe zu formulieren, welche gemaess jetzigem Stand der Erkenntnisse lautet: Zur Verbesserung der Schutzwirkung von in Schutzwandungen eingesetzten Teilen aus gummielastischen Teilen ist als entscheidender Parameter die Form und Verteilung der entsprechenden Einlageteile zu beruecksichtigen. Mit andern Worten: Die aeussere Form der Teile muss als unabhaengiger Sicherheitsaspekt betrachtet werden. Demzufolge muss in einem wesentlichen Verfahrensschritt bei der Herstellung der Sicherheitswandung die Form und raeumliche Ausgestaltung der gummielastischen Teile aktiv beeinflusst werden.

Geloest wird diese Aufgabe durch die im unabhaengigen Anspruch 10 aufgefuehrten Merkmale. Die anhaengigen Verfahrensansprueche 11 bis 20 definieren einzelne guenstige Ausfuehrungsvarianten, wobei bereits an dieser Stelle darauf hingewiesen werden muss, dass in diesem fruehen Stadium der Erfindung unmoeglich bereits alle guenstigen Verfahrensvarianten bekannt sein koennen. Mit dem als Nebenanspruch formulierten PA 21 wird besonders dokumentiert, dass der beanspruchte Schutz sich auch auf die mittels dem erfindungsgemaessen Verfahren hergestellten Sicherheitswandungen erstreckt.

Im folgenden werden einige spezielle Aspekte der Erfindung naeher erlaetert.

Als sowohl wirtschaftlich wie oekologisch guenstiges Ausgangsmaterial zur Bildung der schlussendlich in der Vergussmasse, z.B. Beton, eingelagerten gummielastischen Teile dienen vorteilhaft gebrauchte Fahrzeugpneus. Diese werden entlang der Trennstellen Laufflaeche/Karkassen in drei Ringe geschnitten.

Diese Ringe koennen nun entweder mittels Bindeelementen in eine von der urspruenglichen Kreisform abweichende Form, z.B. ein Oval oder eine angenaeherte Acht, gebracht werden. Damit wird erreicht, dass die urspruengliche Zentraloeffnung der Ringe, die bei herkoemmlichen Autopneus als Schwachstelle oder gar, nach entsprechender Abarbeitung des Betons, als Mannlochdurchstieg dienen koennte, verkleinert wird. Da nach dem Eingiessen des Betons diese voreingestellte spezielle Form der Ringe im wesentlichen erhalten bleibt, bildet er ein klar groesseres Hindernis als der unverformte Ring. Durch die genannte Lage der Trennschnitte bleibt die an sich hohe mechanische Festigkeit des mit seinen Stahleinlagen armierten Pneus erhalten. Insbesondere muessen bei dieser Variante die im Bereich der urspruenglichen Felgenauflage liegenden Verstaerkungen nicht angetastet werden und tragen damit zur Erhohung der Wandungssicherheit bei.

Eine besonders guenstige Veformung der aus den Karkassenteilen gebildeten Ringe ohne Einsatz von Bindeelementen ist in den Anspruechen 13 und 14 beschrieben. Durch das Verdrehen der diagonal (d.h. ueber das Ringzentrum betrachtet einander gegenueberliegenden) Partien des Rings entsteht eine raeumliche Verwerfung des urspruenglich quasi flachen Rings. Die dabei entstehenden elastischen Eigenspannungen versteifen das neue Gebilde derart, dass es praktisch wie ein formstabiles packetaehnliches Bauteil handhabbar und entsprechend einfach und doch lagegenau in der Schalung positionierbar wird. Auch dieses Gebilde zeichnet sich durch eine gegenueber dem urspruenglichen Ring klar verkleinerte Zentraloeffnung aus. Seine raeumlich komplexe Gestalt macht es praktisch ausreissunempfindlich.

Wird der Ring ausgehend von der Trennflaeche zur Laufflaeche durch gerade oder kurvige bzw. zickzackfoermige Schnitte in radialer Richtung versehen, stehen die durch je zwei Schnitte gebildeten Lappen in unregelmaessiger Weise raeumlich vom uebrigen Ringteil ab. Diese Lappen verzahnen sich beim Eingiessen in optimaler Weise mit der Vergussmasse.

Selbstverstaendlich koennen auch bei dem an sich ohne Bindemittel in einer stabilen Verformungslage einsetzbaren Gebilde zusaetzlich Bindemittel zur Erzielung weitergehender Verformungen angewendet werden. Auch ist denkbar, mehrere Ringe miteinander zu verbinden. Durch die mehr oder weniger noch offen verbleibenden Zentraloeffnungen der einzelnen Gebilde koennen andere Ringe oder Gebilde gesteckt werden. Auf diese Weise koennen ueber grossere Flaechenabschnitte miteinander verbundene "Grossflaechenarmierungen aus gummielastischem Material" erhalten werden. Selbstverstaendlich ist dabei nicht ausgeschlossen, dass darunter auch unverformte Ringe oder gar ganze Pneus sich befinden koennen.

Eine weitere guenstige Formgebungsvariante wird durch Aufschneiden des durch mehrere Einschnitte lappenfoermig strukturierten Ringes erreicht. Dieser nunmehr bandfoermige Streifen wird anschliessend z.B. schraubenlinienaehnlich um einen Stab oder Doppelstab gewickelt. Die einzelnen Lappen stehen nach dem Wickeln (in der axialen Aufsicht) wie Blumenblaetter von ihrem Stengel ab und bilden eine optimale Verankerung in der Vergussmasse. Das so erhaltenen raeumlich stark strukturierte Gebilde wird im folgenden im Sinne einer Abkuerzung als "Schraubenwickler" bezeichnet. Eine mechanisch optimale Verankerung des Gummis mit dem Stab wird dann erreicht, wenn der Stab als Doppelstab aus gegeneinander verdrehten und den Gummi klemmend dazwischen haltenden Einzelstaeben gebildet ist. Aehnliche Gebilde lassen sich auch gemaess der Lehre des Anspruchs 20 erzielen.

Ein besonders hoher Durchdringungswiderstand wurde insbesondere bei einer Wand erreicht, die schraeg zur Wandoberflaeche verlaufende Bleche mit auf oder nahe deren Oberflaeche aufgelegten Laufflaechenteilen und im spitzen Winkel zwischen Armierungseisen und den Blechen angeordneten Schraubenwicklern enthaelt.

Eine weitere guenstige Formgebung fuer die Teile wird durch Verknuepfen oder zopffoermigem Flechten einzelner aufgeschnittener Ringe und/oder Ringe erreicht. Dabei bilden die Knoten oder knotenaehnlichen Buckel raeumliche Verankerungspunkte in der Vergussmasse. Zur einfacheren Handhabung werden vorzugsweise die Laufflaechen bzw. Karkassen mehrfach in Pneuumfangsrichtung in schmalere Streifen oder Ringe zerteilt. Diese Streifen koennen auch um ihre Laengsachse verdreht werden, was ihren Ausreisswiderstand erhoeht.

Wie bereits erwaehnt, kann aufgrund der unzaehligen theoretischen Varianten keine abschliessende Auflistung der Ausfuehrungsformen gegeben werden. Dem Fachmann wird jedoch durch die neue Lehre nahegelegt, durch gezielte Verformung der gummielastischen Teile und allenfalls deren geschickter Kombination mit weiteren Einbauten in Sicherheitswandungen (z.B. Armierungen, andere Sicherheitselemente u.dgl.) die Schutzwirkung der Wandung zu optimieren. Selbstverstaendlich kann anstelle von Beton jede andere vergiessbare Masse eingesetzt werden. Auch beschraenkt sich der Schutz nicht auf Teile aus Altpneus. Vielmehr koennen alle mehr oder weniger elastischen Teile aus beliebigem Material, solange es eine gezielte Formgebung zulaesst, eingesetzt werden. Selbstverstaendlich koennen in die Teile oder mit den Teilen auch formerhaltende oder stuetzende Hilfsteile in die Wandung eingebracht werden. Denkbar ist zudem auch eine thermische oder chemische Vorbehandlung der Teile mit dem Ziel, ihre Form oder Elastizitaet bzw. Metastabilitaet zu beeinflussen.

Zusammenfassend wird nochmals darauf hingewiesen, dass die letztlich in der erstarrten Vergussmasse vorliegende Gestalt der Teile die Schutzwirkung der Sicherheitswandung bestimmt. Diese Form wird gemaess dem hier definierten erfindungsgemaessen Verfahren gezielt beeinflusst.

Nachfolgend werden noch anhand der Figuren weitere Einzelheiten der Erfindung erlauetert. Es zeigen
- Fig.1:: Ein Autopneuabschnitt vormontiert in der Schalung
- Fig.2:: Ein lappenfoermig zugeschnittenes Pneuteil

Vor dem Eingiessen des Betons werden als Bestandteile einzelne Pneuabschnitte 1 in die Schalung eingebracht und noetigenfalls mittels eines Drahtes 2 lokal fixiert. Falls Armierungseisen vorhanden sind, koennen diese als Traeger fuer die Bestandteile dienen. Waerend des Eingiessens verschieben sich im allgemeinen die Abschnitte 1 mehr oder weniger aus ihrer Ursprungslage. Um eine auch dem Wandungshersteller vollstaendig unbekannte Verteilung der Bestandteile zu erhalten, koennen waehrend des Eingiessens einzelne lose Pneuabschnitte zusaetzlich in die Schalung geworfen werden. Der einfliessende fluessige Beton transportiert die Bestandteile an die unbekannte Endposition. Die Wandung wird anschliessend durch Vibromischer verdichtet und dadurch der Beton in enge Verzahnung mit dem Bestandteil (inkl. dessen Profil) gebracht.

Wie aus Fig. 2 hervorgeht, traegt ein entsprechend zugeschnittenes Pneuteil ein herkoemmliches rohrfoermiges Bohrschutzelement 3 zur Verstaerkung der Schutzwirkung.

In den Figuren ist jeweils nur ein einziger Pneuabschnitt dargestellt. Selbstverstaendlich koennen in unmittelbarer Umgebung des gezeichneten Abschnittes weitere Abschnitte in der Wandung eingegossen sein.

Die hier aufgezeigten Merkmalskombinationen sind keineswegs als abgeschlossen zu betrachten. Vielmehr sind beliebige Kombinationen denkbar und erfindungswesentlich. Eine spaetere Ausdehnung des Schutzes auf weitere Ausfuehrungsformen und somit das Aufstellen weiterer abhaengiger Ansprueche oder unabhaengiger Ansprueche im Rahmen des bisher Offenbarten wird ausdruecklich vorbehalten.

Erfindungsgemaess sind im weiteren die Verfahren zur Herstellung jeglicher Ausfuehrungsformen der Sicherheitswandung gemaess den vorliegenden Unterlagen sowie alle denkbaren Verwendungen, soweit der Aufbau der Wandung gegenueber den bisher bekannten Eigenschaften auf den entsprechenden Verwendungsgebieten zusaetzliche Vorteile bringt.

Es ist das Verdienst der vorliegenden Erfindung, mit einer besonders einfachen Massnahme ein aeusserst komplexes und seit langem anstehendes Problem geloest zu haben. Versuche haben bisher gezeigt, dass mit dieser Massnahme nicht nur ein namhaft hoeherer Schutz und ein eine bedeutend laengere Ueberwindungszeit erzielt wird, sondern auch eine preisguenstige Herstellung der Sicherheitswandung moeglich ist. Dass zudem noch ein bekanntes Entsorgungsproblem reduziert werden kann, steigert den Wert der Erfindung weiter.

Es wird weiter darauf hingewiesen, dass die Erfindung gemaess PA 11 (Verfahren) auch fuer sich alleine, d.h. auch ohne Bezug auf den PA 1, eine schuetzbare Erfindung darstellt. Ebenso sind alle in abhaengigen Anspruechen definierten sowie in der Beschreibung aufgefuehrten Ausfuehrungsformen und Einzelmerkmale erfindungswesentlich.

## Patentansprüche

1. Sicherheitswandung, dadurch gekennzeichnet, dass sie in vergossene Masse eingelagerte Bestandteile enthaelt, die ihrerseits zumindest aus gummiartigem, elastischem Material bestehen.

2. Sicherheitswandung nach Anspruch 1, dadurch gekennzeichnet, dass in allen oder einzelnen Bestandteilen feste Stoffe und/oder fluessige Stoffe und/oder Gase eingelagert sind.

3. Sicherheitswandung nach Anspruch 1 oder 2, dadurch gekennzeichnet, dass zumindest ein Teil der Bestandteile Fahrzeugpneus oder Abschnitte von Fahrzeugpneus, insbesondere gebrauchte Autopneus, sind.

4. Sicherheitswandung nach einem der Ansprueche 1 bis 3, dadurch gekennzeichnet, dass die Bestandteile im Bereich ihrer Laufflaeche zerschnittene Fahrzeugpneus und/oder im Bereich der Seitenwandung(en) eingeschnittene oder zerteilte Pneus sind.

5. Sicherheitswandung nach einem der Ansprueche 1 bis 4, dadurch gekennzeichnet, dass die vergossene Masse Beton und/oder Kunststoff ist oder enthaelt.

6. Sicherheitswandung nach einem der Ansprueche 1 bis 5, dadurch gekennzeichnet, dass die Bestandteile im wesentlichen gleiche Groesse und/oder Form aufweisen und/oder im Volumenbereich von einem Kubikzentimeter bis zum vollstaendigen unzerteilten Pneu variieren.

7. Sicherheitswandung nach einem der Ansprueche 1 bis 6, dadurch gekennzeichnet, dass die Bestandteile in regelmaessiger oder zumindest bereichweise regelmaessiger oder stochastisch beliebig verteilter Anordnung innerhalb der Wandung angeordnet sind.

8. Sicherheitswandung nach einem der Ansprueche 1 bis 7, dadurch gekennzeichnet, dass ein Bestandteil ein Bohrschutzelement und/oder ein chemisches Sicherheitselement, das z.B. unter Waermeeinwirkung Rauch oder Gas abgibt, zumindest teilweise umschliesst.

9. Sicherheitswandung nach einem der Ansprueche 1 bis 8, dadurch gekennzeichnet, dass das Bohrschutzelement Metallschrott ist oder enthaelt.

10. Sicherheitswandung nach einem der Ansprueche 1 bis 9, dadurch gekennzeichnet, dass zumindest um einen Teilbereich des Bestandteils eine Folie, z.B. eine Schrumpffolie, und/oder eine netzartige Huelle liegt.

11. Verfahren zum Herstellen einer Sicherheitswandung gemaess einem der Ansprueche 1 bis 10 mittels einer vergiessbaren Masse, in die zumindest gummielastische Teile eingelagert werden, dadurch gekennzeichnet, dass die gummielastischen Teile unter Verwendung von Drittmitteln und/ oder durch selbsthemmende Eigenverformung verformt werden, bevor die erhaertende Masse die Teile immobilisiert.

12. Verfahren nach Anspruch 11, dadurch gekennzeichnet, dass die Teile durch Zerteilen von Fahrzeugpneus in Karkassen-und Laufflaechenringe gewonnen werden, welche Teile entweder je fuer sich allein oder mit einem oder mehreren entsprechenden Teilen gemeinsam mittels Drittmitteln in Form von mindestens einem Bindeelement, z.B. einer Schnur oder einem Draht oder einem Kabelbinder, in eine vom Kreis abweichende Form, z.B einer angenaeherten 8 oder eines Ovals, gebunden werden.

13. Verfahren nach einem der Ansprueche 11 oder 12, dadurch gekennzeichnet, dass die Teile durch Zerteilen von Fahrzeugpneus in Karkassen - und Laufflaechenringe gewonnen werden, wobei den urspruenglich im wesentlichen flachen Karkassenringen durch Umstuelpen eine raeumliche Struktur gegeben wird.

14. Verfahren nach Anspruch 13, dadurch gekennzeichnet, dass nach Anbringen von von der Schnittstelle zur Laufflaeche ausgehenden, die Karkasse aber nicht vollstaendig durchtrenndenden Schlitzen der Karkassenring an einer Stelle fixiert wird und die ihm diagonal gegenueberliegende Stelle durch Anheben von deren radial aeusseren Zone unter gleichzeitigem Niederhalten von deren radial inneren Zone bis zum bleibenden Umstuelpen verdreht wird.

15. Verfahren nach Anspruch 11, dadurch gekennzeichnet, dass die Teile durch Zerteilen von Fahrzeugpneus in Karkassen-und Laufflaechenringe gewonnen werden, der Karkassenring vor oder nach dem Anbringen von mehreren, z.B. etwa gleich beabstandeten und von der Trennstelle zum Laufflaechenring her verlaufenden Einschnitten an einer Stelle voll durchgeschnitten wird und der derart gebildete Streifen schraubenlinienaenlich um einen schlanken, z.B. stabfoermigen geraden oder gekruemmten Traeger gewickelt wird.

16. Verfahren nach Anspruch 15, dadurch gekennzeichnet, das der Traeger ein aus zwei urspruenglich parallelen geraden Einzelstaeben gebildet wird, der Streifen partiell zwischen diese Einzelstaebe positioniert und durch gegenseitiges Verdrehen der beiden Einzelstaebe zwischen diesen durch Klemmung fixiert wird.

17. Verfahren nach Anspruch 16, dadurch gekennzeichnet, dass die Teile durch Zerteilen eines Fahrzeugpneus in mindestens einen bzw. mindestens zwei Laufflaechen-und Karkassenringe mit vorgaengigem oder nachtraeglichem Aufschneiden der Ringe gewonnen werden, diese aufgeschnittenen Ringe anschliessend miteinander oder mit gleichen oder aehnlichen Elementen von andern Pneus in Form eines Zopfes zusammengeflochten oder zumindest paarweise zusammengeknuepft werden.

18. Verfahren nach einem der vorstehenden Ansprueche 11 bis 17, dadurch gekennzeichnet, dass mehrer gummielasische Teile gleicher oder unterschiedlicher Grundform ohne gegenseitige Beruehrung oder bloss im wesentlichen punktfoermiger Beruehrung in der Schalung eingelagert werden.

19. Verfahren nach einem der vorstehenden Ansprueche 11 bis 19, dadurch gekennzeichnet, dass die gummielastischen Teile unter Einhaltung geometrisch im wesentlichen definierter Verhaeltnisse gemeinsam mit weiteren Schutzelementen, z.B. Platten oder stabfoermigen Bohrschutzelementen, mit Vergussmasse umhuellt werden.

20. Verfahren nach Anspruch 11, dadurch gekennzeichnet, dass der Teil durch mindestens einmaliges Zerteilen eines Fahrzeugpneus in Querrichtung zur urspruenglichen Laufrichtung vor oder nach Anbringen von keinem, einem oder mehreren Schnitten in Umfangsrichtung, z.B. an oder nahe der Uebergangsstelle Laufflaeche-Karkasse, gewonnen wird, wobei zusaetzliche, den Teil nicht durchtrennnende Einschnitte schraeg oder senkrecht zur urspruenglichen Laufrichtung in regelmaessigem oder unregelmaessigem Abstand angebracht werden und der so vorbereitete Teil anschliessend durch Wickeln und/oder Biegen mit oder ohne Drittmittel, z.B. Bindern oder Stuetzstaeben, verformt wird.

21. Sicherheitswandung, hergestellt nach einem Verfahren gemaess einem der vorstehenden Ansprueche 11 bis 20.
